# EUROPÄISCHE PATENTSCHRIFT

(11) **EP 2 470 462 B1**
(45) Veröffentlichungstag und Bekanntmachung des Hinweises auf die Patenterteilung: **05.03.2014**
(21) Anmeldenummer: 10742864.1
(22) Anmeldetag: 18.08.2010
(51) Int. Cl.: B66B 1/46

(54) **SERVICEBOX FÜR AUFZUGSANLAGEN**
SERVICE BOX FOR LIFTS
BOÎTE DE SERVICE POUR ASCENSEURS

(30) Priorität: 27.08.2009 EP 09168771
(43) Veröffentlichungstag der Anmeldung: 04.07.2012
(73) Patentinhaber: Inventio AG, 6052 Hergiswil (CH)
(72) Erfinder: FELDER, Hugo, CH-6033 Buchrain (CH)
(86) Internationale Anmeldenummer: PCT/EP2010/062066
(87) Internationale Veröffentlichungsnummer: WO 2011/023615

(56) Entgegenhaltungen:
- EP-A1- 0 191 142
- EP-A1- 1 967 477
- GB-A- 917 637

## Beschreibung

Die Erfindung betrifft eine Servicebox für eine Aufzugsanlage.

Gewisse Bedienelemente von Funktionen einer Aufzugsanlage befinden sich in einem geschützten Bereich, der nur für berechtigte Personen zugänglich sein soll. Dazu gehören beispielsweise Bedienelemente der Revisionssteuerung, des Liftier-Kastens oder der Feuerwehrfunktion. Diese Bedienelemente sind meistens in einem Kasten mit einer verschlossenen Türe angeordnet, daher ist auch die Bezeichnung "hidden box" für solche Kasten gebräuchlich. Die Türe lässt sich meistens nur mit einem Schlüssel oder einem elektronischen Signalgeber öffnen.
Andere Bedienelemente von Funktionen einer Aufzugsanlage sind in einem geschützten Bereich, der für alle Passagiere zugänglich sein soll, angeordnet. Ein Telefonkasten beispielsweise kann als Kasten, der mit einer Türe verschliessbar ist, ausgebildet sein. Telefonkästen sollen jedoch im Unterschied zu Liftier-Kästen, Revisionssteuerungen oder Feuerwehrkästen allen Passagieren zugänglich sein.

In EP 1 967 477 A1 ist eine Notfallvorrichtung zum Einbau in eine Aufzugskabine einer Aufzugsanlage beschrieben. Solche Notfallvorrichtungen zur Unterbringung gewisser Funktionen weisen typischerweise eine Schwenktüre auf. Meist ist seitlich ein Scharnier angeordnet, so dass die Türe nach links oder nach rechts geöffnet werden kann. Die Scharniere können auch an der unteren oder oberen Kante des Kastens angeordnet sein, so dass sich die Türe nach oben oder nach unten öffnen lässt. In beiden Fällen schwenkt die Türe in den Raum, zum Beispiel in den Passagierraum einer Aufzugskabine, hinaus. Dadurch beanspruchen derartige Türen viel Raum. Zudem stellen geöffnete Schwenktüren eine Verletzungsgefahr dar, und sie können leicht abgedrückt und somit beschädigt werden. Schwenktüren haben weiterhin den Nachteil, dass das Einstellen der Türspalten schwierig ist, bedingt durch das oftmals hohe Eigengewicht solcher Schwenktüren.

Aufgabe der Erfindung ist es, eine verbesserte Servicebox für Aufzugsanlagen bereitzustellen, welche die Nachteile der bisherigen Schwenktüren nicht aufweist.

Zur Lösung dieser Aufgabe wird eine Servicebox für eine Aufzugsanlage vorgeschlagen. Die Servicebox umfasst ein kastenförmiges Grundelement. Die Servicebox umfasst weiter eine Türe, welche in einem geschlossenen Zustand in einer ersten Ebene liegt. Die Servicebox umfasst weiter zumindest eine Hebevorrichtung, welche mit dem kastenförmigen Grundelement und mit der Türe verbunden ist, und mittels welcher die Türe von der ersten Ebene in eine zweite Ebene überführbar ist, wobei die erste und die zweite Ebene im Wesentlichen parallel zueinander sind. Die Türe ist zum Öffnen der Servicebox in der zweiten Ebene verschiebbar. Dadurch kann die Türe über eine der Servicebox benachbarten Oberfläche verschoben werden, sodass die Türe zu keinem Zeitpunkt weiter als bis zur zweiten Ebene in den Raum hinausragt.

Weitere Einzelheiten und Vorteile der Erfindung werden im Folgenden an Hand von Ausführungsbeispielen und unter Bezug auf die Zeichnungen beschrieben. Es zeigen:
- Figur 1:: ein beispielhaftes Bedienpaneel mit einer Servicebox;
- Figur 2:: eine beispielhafte Servicebox;
- Figur 3a:: eine beispielhafte Servicebox ohne Türe, wobei sich Schienen in einer ersten Ebene befinden;
- Figur 3b:: eine beispielhafte Servicebox ohne Türe, wobei sich Schienen in einer zweiten Ebene befinden;
- Figur 4:: eine beispielhafte Servicebox ohne Türe;
- Figur 5a:: eine beispielhafte Hebevorrichtung in einer zweiten Position; und
- Figur 5b:: eine beispielhaften Hebevorrichtung in einer ersten Position;

In Figur 1 ist eine beispielhafte Ausführungsform eines Bedienpaneels 2 dargestellt. Dieses Bedienpaneel 2 kann beispielsweise an einer Innenwand einer Aufzugskabine angeordnet sein. Das Bedienpaneel 2 hat eine Oberfläche 9, welche Aussparungen aufweist, in denen unter anderem eine Anzeige 20 und Elemente zur Bedienung des Aufzuges eingefügt sind. Zur Eingabe des Zielstockwerkes sind Bedienelemente 21 auf dem Bedienpaneel 2 angeordnet. Die Anzeige 20 zeigt Informationen, wie beispielsweise das momentane Stockwerk, das Zielstockwerk, oder die Fahrtrichtung an.

Im dargestellten Bedienpaneel 2 ist eine beispielhafte Servicebox 1 integriert. Die Servicebox 1 ist mit einer Abdeckung 3 abgedeckt, welche zur einfacheren Verständlichkeit im folgenden Türe 3 genannt wird. Diese Türe 3 ist durch ein Schloss 15 gesichert. Das Schloss 15 ist mittels eines Schlüssels (nicht dargestellt) von einer geschlossenen Position I in eine offene Position II überführbar. In einer alternativen, nicht dargestellten Ausführungsform kann die Servicebox 1 ohne Schloss ausgestaltet sein, sodass sie für jedermann frei zugänglich ist.

Frontflächen der Anzeige 20, der Bedienelemente 21, des Schlosses 15 und der Türe 3 liegen in einem Ausführungsbeispiel vorzugsweise im Wesentlichen auf einer Ebene der Oberfläche 9 des Bedienpaneels. Es versteht sich jedoch, dass die Bedienelemente 21 in einem anderen Ausführungsbeispiel aus der Ebene der Oberfläche 9 hervorstehen können.

In Figur 2 ist eine beispielhafte Ausführungsform der Servicebox 1 in perspektivischer Darstellung gezeigt. Die Servicebox 1 ist separat, also in einem nicht eingebauten Zustand, dargestellt. Ein kastenförmiges Grundelement 6 mit Seitenwänden 7 bildet einen offenen Raum, welcher von der Türe 3 geschlossen werden kann. In Figur 2 ist das Grundelement 6 teilweise geöffnet, sodass ein Innenraum des Grundelementes 6 sichtbar ist. Das Grundelement 6 ist im gezeigten Ausführungsbeispiel quaderförmig. Die Seitenwände 7 sind vorzugsweise so angeordnet, dass sie in einem eingebauten Zustand von einer Kabineninnenseite aus betrachtet ein Rechteck bilden, wobei jeweils zwei sich gegenüberliegende Seitenwände 7 parallel zueinander verlaufen.

Es versteht sich, dass die Form des Grundelementes 6 auch andere Formen haben kann. In einer nicht dargestellten beispielhaften alternativen Ausführungsform ist das Grundelement 6 zylinderförmig mit einer ovalen Grundfläche.

Im gezeigten Ausführungsbeispiel ist die Türe 3 so ausgebildet, dass sie eine Öffnung des kastenförmigen Grundelementes 6 zu schliessen vermag. In der dargestellten Ausführungsform ist die Türe 3 rechteckig, um das quaderförmige kastenförmige Grundelement 6 abdecken zu können.

Die Türe weist zwei sich gegenüberliegende Führungselemente auf, welche in Schienen 4, 4' führbar sind. Diese Führungselemente verlaufen vorzugsweise parallel zueinander. In der in Figur 2 dargestellten Ausführungsform bilden die Türkanten 5, 5' diese Führungselemente, welche in den Schienen 4, 4' führbar sind. Es können jedoch auch andere Führungselemente an der Türe 3 ausgebildet sein, welche in den Schienen 4, 4' führbar sind. In einer nicht dargestellten Ausführungsform weist die Türe 3 an einer Unterseite Führungselemente auf, welche anstelle der Türkanten 5, 5' in die Schienen 4, 4' eingreifen. Bei dieser Ausführungsform sind die Schienen 4, 4' verdeckt, und es können auch Türen 3 verwendet werden, welche keine parallelen Türkanten 5, 5' aufweisen, beispielsweise ovalförmige Türen.

Die Schienen 4, 4' sind mit Hebevorrichtungen 12 verbunden, welche an den Seitenwänden 7 befestigt sind. In den Figuren 2, 3a und 3b ist jeweils nur eine Hebevorrichtung 12 sichtbar. Es versteht sich, dass im gezeigten Ausführungsbeispiel jede Schiene 4, 4' mit einer Hebevorrichtung 12 verbunden ist. In einer nicht dargestellten Ausführungsform hat die Servicebox nur eine Hebevorrichtung 12. Diese kann mit nur einer Seitenwand 7 des Grundelementes 6 oder mit zwei sich gegenüberliegenden Seitenwänden 7 des Grundelementes 6 verbunden sein. Die Hebevorrichtungen 12 können die Schienen 4, 4' von einer ersten Ebene in eine zweite Ebene überführen und umgekehrt. Die Schienen 4, 4' verlaufen vorzugsweise parallel zueinander, und ebenfalls parallel zu zwei sich gegenüberliegenden Seitenwänden 7. Die Schienen 4, 4' nehmen die Türkanten 5, 5' in dafür vorgesehenen Führungsnuten 14 auf, sodass die Türe 3 verschiebbar und führbar in den Schienen 4, 4' aufgenommen ist.

Die Schienen 4, 4' weisen je eine Führungsnut 14 auf. Diese verläuft in Längsrichtung der Schienen 4, 4' und ist so bemessen, dass die Führungselemente der Türe 3 darin verschiebbar aufgenommen werden können. Die Führungsnuten 14 sind zumindest auf eine Seite hin offen, sodass die Führungselemente der Türe 3 auf diese eine Seite hin beim Öffnen der Türe 3 aus den Führungsnuten 14 heraus verschoben werden können.

Zwischen den Schienen 4, 4' beziehungsweise zwischen den Hebevorrichtungen 12 ist in einer Ausführungsform ein Verbindungselement 8 angeordnet. Das Verbindungselement 8 kann mit beiden Schienen 4, 4' und / oder mit beiden Hebevorrichtungen 12 verbunden sein, so dass die Schienen 4, 4' beziehungsweise die Hebevorrichtungen 12 aneinander gekoppelt sind. Dadurch bewegen sich die Schienen 4, 4' bei einem Hebevorgang der Hebevorrichtungen 12 synchron. Das Verbindungselement 8 verleiht den Hebevorrichtungen 12 und den darauf angebrachten Schienen 4, 4' zusätzliche Stabilität.

In der gezeigten Ausführungsform haben die Schienen 4, 4' einen Fortsatz 10. Der Fortsatz 10 ist Bestandteil der Hebevorrichtungen 12 und dient der Verbindung der Schienen 4, 4' mit weiteren Bestandteilen der Hebevorrichtungen 12, wie beispielsweise Schwenkelementen 11.

Eine Seitenwand 7, über welche die Türe 3 geschoben werden kann, kann frei gewählt werden. So kann die Servicebox 1 aus Figur 2, wenn sie in einem Bedienpaneel 2 aus Figur 1 eingebaut ist, nach oben, nach unten, nach links oder nach rechts geöffnet werden. Vorzugsweise wird eine Öffnungsrichtung derart gewählt, dass bei offener Türe 3 keine anderen Funktionen wie beispielsweise die Anzeige 20 oder die Bedienelemente 21 überdeckt werden. Zudem kann die Wahl der Öffnungsrichtung der Türe 3 an weitere Gegebenheiten der Aufzugskabine angepasst werden, wie beispielsweise der Anordnung von Kabinenwänden, Kabinentüren, Designelementen, Handläufen, oder Beleuchtungen.

In den Figuren 3a und 3b ist eine Servicebox ohne Türe dargestellt. In Figur 3a befinden sich die Hebevorrichtungen 12 in einer ersten Position und die Schienen 4, 4' befinden sich in einer ersten Ebene. In Figur 3b befinden sich die Hebevorrichtungen 12 in einer zweiten Position und die Schienen 4, 4' befinden sich in einer zweiten Ebene, wobei die zweite Ebene höher ist als die erste Ebene.

In einer beispielhaften Ausführungsform umfassen die Hebevorrichtungen 12 Schwenkelemente 11, welche an den Seitenwänden 7 befestigt sind. Durch die Schwenkelemente 11 werden die Schienen 4, 4' in einer bogenförmigen Bewegung angehoben. Eine Länge der Schwenkelemente 11 ist vorzugsweise derart gewählt, dass bei einem Überführen der Hebevorrichtungen 12 von der ersten in die zweite Position die Schienen 4, 4' auf die gewünschte Höhe angehoben werden, sodass sich die Türe 3 über eine ausgewählte Seitenwand 7 verschieben lässt. Die Hebevorrichtungen 12 können zusätzlich Federelemente (nicht dargestellt) aufweisen, welche eine Hebebewegung in eine Richtung unterstützen.

Die in den Figuren 2, 3a und 3b dargestellte Servicebox hat Stützen 13, welche in Ecken des Grundelementes 6 angeordnet sind. Diese Stützen 13 sind zylinderförmig, wobei eine kreisförmige Grundfläche dieses Zylinders auf einem Boden des Grundelementes 6 steht. Die Stützen 13 sind derart angeordnet, dass die Hebevorrichtungen 12 in ihrer Bewegung begrenzt werden. Dadurch verhindern die Stützen 13, dass sich die Hebevorrichtungen 12 zu weit absenken können und dass die Türe 3 in das Grundelement 6 absinken kann. Zudem können in den Stützen 13 Federelemente angeordnet sein, welche ein Anheben und oder ein Absenken der Hebevorrichtungen 12 von der ersten Ebene in die zweite Ebene und umgekehrt unterstützen.

Zudem können die Hebevorrichtungen 12 eine Haltevorrichtung umfassen, welche die Hebevorrichtungen 12 in ihrer ersten und oder ihrer zweiten Position festhält. Beispielsweise können die Hebevorrichtungen 12 in ihrer ersten Position festgehalten werden, so dass die Türe sich nicht spontan öffnen kann, jedoch durch einen Druck auf die Türe aus der Haltevorrichtung gelöst werden kann.

In einem weiteren Ausführungsbeispiel werden die Hebevorrichtungen 12 in ihrer ersten Position festgehalten. Nur durch die Betätigung eines Schlüssels in einem dafür vorgesehenen Schloss kann dabei die Haltevorrichtung gelöst werden.
In einem weiteren Ausführungsbeispiel werden die Hebevorrichtungen 12 in ihrer zweiten Position von der Haltevorrichtung festgehalten. Dies kann erwünscht sein, um ein spontanes Schliessen der Türe zu vermeiden oder zu verhindern.

In einer beispielhaften Ausführungsform weist die Servicebox einen Arretiermechanismus für die Türe 3 auf. Bei vollständig geöffneter und / oder vollständig geschlossener Türe 3 und / oder an einer definierten Position dazwischen rastet die Türe 3 in den Arretiermechanismus, welcher in den Schienen 4, 4' vorgesehen ist, ein. Dadurch muss die Türe 3 beispielsweise nicht gehalten werden, wenn sie sich in geöffnetem Zustand durch die Schwerkraft schliessen würde. In einem Ausführungsbeispiel besteht der Arretiermechanismus aus Nocken an der Türe 3 und damit zusammenwirkenden Vertiefungen in den Schienen 4, 4'.

Figur 4 zeigt eine alternative Ausführungsform der Hebevorrichtungen 12. Hier werden die Schienen 4, 4' in einer linearen Bewegung angehoben. In Figur 4 sind die Hebevorrichtungen 12 in einer zweiten Position dargestellt, in welcher die Hebevorrichtungen 12 herausstehen und in welcher eine Türe (nicht dargestellt) in den Schienen 4, 4' verschoben werden könnte. Die Schienen 4, 4' verfügen in dieser Ausführungsform über einen andersartig geformten Fortsatz 10 als die Schienen 4, 4' in den Figuren 3a und 3b. Der Fortsatz 10 ist auch in dieser Ausführungsform mit weiteren Bestandteilen der Hebevorrichtungen 12 verbunden. Der Fortsatz 10 hat schienenförmige Elemente, welche senkrecht zu den Schienen 4, 4' verlaufen und welche verschiebbar mit weiteren Bestandteilen der Hebevorrichtungen 12 verbunden sind. Durch eine Verschiebung dieser schienenförmigen Elemente relativ zu weiteren Bestandteilen der Hebevorrichtungen 12 und relativ zum Grundelement 6 werden die Schienen 4, 4' von der ersten in die zweite Ebene überführt und umgekehrt. In der in Figur 4 dargestellten Ausführungsform ist kein Verbindungselement 8 vorgesehen.

Die Figuren 5a und 5b zeigen Bestandteile einer weiteren Ausführungsform der Hebevorrichtung 12 (ohne Fortsätze 10 der Schienen 4, 4'). Dabei ist jeweils nur eine Seitenwand 7 der Servicebox gezeigt. Es versteht sich, dass in einem Verwendungszustand eine zweite Hebevorrichtung 12 an einer nicht dargestellten gegenüberliegenden Seitenwand 7 angeordnet ist. In Figur 5b befindet sich die Hebevorrichtung 12 in einer ersten Position, und in Figur 5a befindet sich die Hebevorrichtung 12 in einer zweiten Position. Schienen sind in den Figuren 5a und 5b nicht dargestellt.

Die Hebevorrichtung 12 dieser Ausführungsform umfasst Scherenelemente 16, 16', Führungsnocken 18 und Führungsschlitzen 19. Die Führungsnocken 18 sind an den Scherenelementen 16, 16' befestigt. In diesem Ausführungsbeispiel hat es zwei obere, zwei untere und einen mittleren Führungsnocken 18. Jedes Scherenelement 16, 16' verfügt über je einen unteren und einen oberen Führungsnocken 18. Der mittlere Führungsnocken 18 ist mit beiden Scherenelementen 16, 16' verbunden und verbindet diese untereinander. Jeder Führungsnocken 18 ist in je einem Führungsschlitz 19 gelagert. Zwei obere Führungsschlitze 19, welche die beiden oberen Führungsnocken 18 lagern, sind bogenförmig ausgebildet. Ein mittlerer Führungsschlitz sowie zwei untere Führungsschlitze, welche den mittleren respektive die beiden unteren Führungsnocken 18 lagern, sind länglich und ohne Biegungen ausgebildet. Wenn die Hebevorrichtung 12 von der ersten Position in die zweite Position und umgekehrt überführt wird, verschieben sich die Führungsnocken 18 in den Führungsschlitzen 19. Bei einem Anheben der Türe (nicht dargestellt) von Hand werden die Scherenelemente 16, 16' vertikal angehoben und gleichzeitig horizontal zusammengeführt. Falls die Hebevorrichtung 12 beispielsweise von einer vorgespannten Feder bewegt wird, werden durch ein horizontales Zusammenführen der Scherenelemente 16, 16' die Schienen und die Türe (nicht gezeigt in dieser Darstellung) vertikal angehoben.

Beim Betätigen einer erfindungsgemässen Servicebox kann beispielsweise wie folgt vorgegangen werden. Bei geschlossener Türe 3 werden zunächst die Hebevorrichtungen 12 aus der Haltevorrichtung gelöst. Dies kann beispielsweise mittels Schlüssel oder mittels Druck auf die Türe 3 geschehen. Dann werden die Hebevorrichtungen 12 und damit die Türe 3 von ihrer ersten Position in ihre zweite Position geführt. Dies kann beispielsweise von Hand oder mit der Wirkung einer vorgespannten Feder geschehen. Dadurch bewegen sich die Schienen 4, 4' und die darin aufgenommene Türe 3 von ihrer ersten Ebene in ihre zweite Ebene. Nun wird die Türe 3 in den Schienen 4, 4' verschoben und dadurch geöffnet. Dies erfolgt vorzugsweise von Hand. Bei vollständig geöffneter Türe 3 wird die Türe vorzugsweise in der Arretiervorrichtung festgehalten. Nun können Bedienelemente von Funktionen, welche in der Servicebox untergebracht sind, bedient werden, ohne dass die Türe 3 gehalten werden muss. Nach dem Bedienen der Bedienelemente von Funktionen wird die Türe 3 wieder geschlossen. Dabei wird die Türe 3 aus der Arretiervorrichtung gelöst und in den Schienen verschoben, bis sie sich im Wesentlichen direkt über der Öffnung der Servicebox befindet. Dann werden die Hebevorrichtungen 12 von ihrer zweiten Position in ihre erste Position überführt, sodass die Schienen 4, 4' und die Türe 3 von der zweiten Ebene in die erste Ebene überführt werden. Dieser Vorgang geschieht vorzugsweise von Hand. Bei geschlossener Türe 3 wird nun die Haltevorrichtung betätigt. Dies kann mit einem Schlüssel und einem Schloss geschehen, oder auch durch ein Zuschnappen eines Hackens, sodass die Hebevorrichtungen 12 beim Schliessen automatisch in die Haltevorrichtung eingehängt werden.

Anstelle von Schienen 4, 4' können auch andersartige Mechanismen zum überführen der Türe 3 von einer ersten Ebene in eine zweite Ebene eingesetzt werden. Dem Fachmann stehen verschieden Ausführungsformen zur Verfügung. Beispielsweise kann die Türe 3 über ein einzelnes Drehelement aufgehängt sein. Dieses einzelne Drehelement ist vorzugsweise nahe einer Ecke der Türe 3 angeordnet. Bei einer Drehung um neunzig Grad im Uhrzeigersinn oder im Gegenuhrzeigersinn gibt die Türe 3 die Öffnung des kastenförmigen Grundelementes 6 frei, sodass auf die darin untergebrachten Bedienelemente zugänglich sind. Das Drehelement umfasst eine Hebevorrichtung 12 und kann über eine Haltevorrichtung verfügen, um die Türe 3 in einer bestimmten Position festzuhalten. In dieser Ausführungsform sind keine Schienen 4, 4' notwendig, da die Türe weggedreht wird.

## Patentansprüche

1. Servicebox für eine Aufzugsanlage, die Servicebox umfassend:
ein Grundelement (6);
eine Türe (3), welche in einem geschlossenen Zustand in einer ersten Ebene liegt; und
mindestens eine Hebevorrichtung (12), **dadurch gekennzeichnet, dass** die Hebevorrichtung (12) mit dem Grundelement (6) und
mit der Türe (3) verbunden ist, und mittels welcher die Türe (3) von der ersten Ebene in eine zweite Ebene überführbar ist, wobei die erste und die zweite Ebene im Wesentlichen parallel zueinander sind;
und dass die Türe (3) zum Öffnen der Servicebox in der zweiten Ebene verschiebbar ist.

2. Servicebox nach Anspruch 1, wobei die Türe (3) zwei parallel verlaufende Führungselemente aufweist, und wobei die Hebevorrichtung (12) Schienen (4, 4') umfasst, in welchen die beiden Führungselemente der Türe (3) verschiebbar aufgenommen sind, sodass die Türe (3) in Richtung der parallel verlaufenden Führungselemente verschiebbar ist.

3. Servicebox nach Anspruch 2, wobei als Führungselemente die Türseiten (5, 5') ausgebildet sind, welche verschiebbar in Führungsnuten (14) der Schienen (4, 4') aufgenommen sind.

4. Servicebox nach Anspruch 1 oder 2, wobei die Führungselemente an einer Unterseite der Türe (3) angeordnet sind.

5. Servicebox nach einem der Ansprüche 1 bis 4, wobei Schienen (4, 4') und Türe (3) im Wesentlichen parallel zu einer Oberfläche (9), welche die Servicebox (1) in einem eingebauten Zustand umgibt, angeordnet sind.

6. Servicebox nach Anspruch 5, wobei die Türe (3) bei einem Öffnen nach oben, nach unten, nach links oder nach rechts über die Oberfläche (9) verschiebbar ist.

7. Servicebox nach einem der Ansprüche 1 bis 6, wobei die Hebevorrichtung (12) Schwenkelemente (11) aufweist, welche mit den Schienen (4, 4') und dem kastenförmigen Grundelement (6) verbunden sind.

8. Servicebox nach Anspruch 7, wobei bei einer Überführung der Hebevorrichtung (12) von einer ersten in eine zweite Position durch die Schwenkelemente (11) eine bogenförmige Bewegung der Schienen (4, 4') und der Türe (3) ausführbar ist.

9. Servicebox nach einem der Ansprüche 1 bis 6, wobei die Schienen (4, 4') und die Türe (3) durch die Hebevorrichtung (12) in einer linearen Bewegung von einer ersten Ebene in eine zweite Ebene überführbar sind.

10. Servicebox nach einem der Ansprüche 1 bis 9, wobei eine Haltevorrichtung die Hebevorrichtung (12) in einer Position festhält.

11. Servicebox nach einem der Ansprüche 1 bis 10, wobei eine Arretiervorrichtung, welche in den Schienen (4, 4') angeordnet ist, die Türe (3) in einer Position festhält.

12. Aufzugsanlage mit einer Servicebox nach einem der Ansprüche 1 bis 11.

## Claims

1. Service box for a lift installation, the service box comprising:
a base element (6);
a door (3) which is situated in a first plane in a closed state; and
at least one lifting device (12), **characterized in that** the lifting device (12) is connected to the base element (6) and to the door (3), and by means of which the door (3) can be transferred from the first plane into a second plane, wherein the first and the second planes are substantially parallel to one another;
and **in that** the door (3) can be displaced in the second plane for opening the service box.

2. Service box according to Claim 1, wherein the door (3) has two guide elements which extend in parallel, and wherein the lifting device (12) comprises rails (4, 4') in which the two guide elements of the door (3) are accommodated in a displaceable manner such that the door (3) can be displaced in the direction of the guide elements which extend in parallel.

3. Service box according to Claim 2, wherein the door sides (5, 5') are designed as guide elements and are accommodated in a displaceable manner in guide grooves (14) of the rails (4, 4').

4. Service box according to Claim 1 or 2, wherein the guide elements are arranged on an underside of the door (3).

5. Service box according to one of Claims I to 4, wherein rails (4, 4') and door (3) are arranged substantially parallel to a surface (9) which surrounds the service box (1) in an installed state.

6. Service box according to Claim 5, wherein, on opening, the door (3) can be displaced upwardly, downwardly, to the left or to the right over the surface (9).

7. Service box according to one of Claims 1 to 6, wherein the lifting device (12) has pivot elements (11) which are connected to the rails (4, 4') and to the box-shaped base element (6).

8. Service box according to Claim 7, wherein, on transfer of the lifting device (12) from a first position into a second position by the pivot elements (11), a curved movement of the rails (4, 4') and the door (3) can be executed.

9. Service box according to one of Claims 1 to 6, wherein the rails (4, 4') and the door (3) can be transferred by the lifting device (12) from a first plane into a second plane in a linear movement.

10. Service box according to one of Claims 1 to 9, wherein a holding device fixes the lifting device (12) in one position.

11. Service box according to one of Claims 1 to 10, wherein a locking device which is arranged in the rails (4, 4') fixes the door (3) in one position.

12. Lift installation having a service box according to one of Claims 1 to 11.

## Revendications

1. Boîte de service pour un ascenseur, la boîte de service comprenant :
un élément de base (6) ;
une porte (3), qui se situe dans un état fermé dans un premier plan ; et
au moins un dispositif de levage (12), **caractérisée en ce que** le dispositif de levage (12) est connecté à l'élément de base (6) et à la porte (3), et permet de transférer la porte (3) du premier plan dans un deuxième plan, le premier et le deuxième plan étant essentiellement parallèles l'un à l'autre ;
et **en ce que** la porte (3) peut être coulissée dans le deuxième plan pour ouvrir la boîte de service.

2. Boîte de service selon la revendication 1, la porte (3) présentant deux éléments de guidage s'étendant parallèlement, et le dispositif de levage (12) comprenant des rails (4, 4') dans lesquels sont reçus de manière coulissante les deux éléments de guidage de la porte (3), de telle sorte que la porte (3) puisse être coulissée dans la direction des éléments de guidage s'étendant parallèlement.

3. Boîte de service selon la revendication 2, les côtés de la porte (5, 5') étant réalisés sous forme d'éléments de guidage, qui sont reçus de manière coulissante dans des rainures de guidage (14) des rails (4, 4').

4. Boîte de service selon la revendication 1 ou 2, les éléments de guidage étant disposés sur un côté inférieur de la porte (3).

5. Boîte de service selon l'une quelconque des revendications 1 à 4, les rails (4, 4') et la porte (3) étant disposés essentiellement parallèlement à une surface (9) qui entoure la boîte de service (1) dans un état installé.

6. Boîte de service selon la revendication 5, la porte (3) pouvant coulisser lors d'une ouverture vers le haut, vers le bas, vers la gauche ou vers la droite par le biais de la surface (9).

7. Boîte de service selon l'une quelconque des revendications 1 à 6, le dispositif de levage (12) présentant des éléments pivotants (11) qui sont connectés aux rails (4, 4') et à l'élément de base (6) en forme de caisse.

8. Boîte de service selon la revendication 7, un mouvement d'allure courbe des rails (4, 4') et de la porte (3) pouvant être effectué dans le cas d'un transfert du dispositif de levage (12) d'une première dans une deuxième position par les éléments pivotants (11).

9. Boîte de service selon l'une quelconque des revendications 1 à 6, les rails (4, 4') et la porte (3) pouvant être transférés par le dispositif de levage (12) suivant un mouvement linéaire d'un premier plan dans un deuxième plan.

10. Boîte de service selon l'une quelconque des revendications 1 à 9, un dispositif de retenue maintenant le dispositif de levage (12) dans une position.

11. Boîte de service selon l'une quelconque des revendications 1 à 10, un dispositif de blocage, qui est disposé dans les rails (4, 4'), maintenant la porte (3) dans une position.

12. Ascenseur comprenant une boîte de service selon l'une quelconque des revendications 1 à 11.
